# EUROPÄISCHE PATENTSCHRIFT

(11) **EP 2 453 056 B1**
(45) Veröffentlichungstag und Bekanntmachung des Hinweises auf die Patenterteilung: **06.03.2013**
(21) Anmeldenummer: 10401193.7
(22) Anmeldetag: 11.11.2010
(51) Int. Cl.: D06F 81/08

(54) **Vorrichtung zum Bügeln**
Ironing device
Dispositif de repassage

(43) Veröffentlichungstag der Anmeldung: 16.05.2012
(73) Patentinhaber: Miele & Cie. KG, 33332 Gütersloh (DE)
(72) Erfinder: Bartsch, Michael, 31157 Sarstedt (DE); Keunecke, Jens, 33615 Bielefeld (DE); Milanese, Pier Antonio, 31058 Susegana (TV) (IT); Kaiser, Philipp, 30175 Hannover (DE); Splisteser, Uli, 30177 Hannover (DE)

(56) Entgegenhaltungen:
- EP-A1- 1 277 873
- WO-A1-2007/007230
- DE-A1- 10 204 745
- GB-A- 2 468 717

## Beschreibung

Die Erfindung betrifft eine Vorrichtung zum Bügeln umfassend ein Bügelbrett, einen Dampferzeuger für ein Bügeleisen oder Bügelbrett sowie eine Gebläsevorrichtung zur Erzeugung eines Luftstromes, der durch eine luft- und/oder dampfdurchlässige Bügelbrettfläche strömt, wobei unterhalb der Bügelbrettfläche ein klappbares Gestell angeordnet ist, welches im zusammengelegten Zustand an der Unterseite der Bügelbrettfläche anliegt.

Eine ähnliche Vorrichtung ist aus der GB-A-2468717 bekannt.

Bei sogenannten Dampfbügelstationen werden Gebläse in bzw. an der Station integriert, welche das Trocknen des Bügelbezugs beschleunigen, die Kondensationsbildung innerhalb des Bügelbrettes verhindern und wobei für den Bediener während des Bügelprozesses das Textilgut fixiert bzw. aufgeblasen werden soll. Dabei nehmen die Gebläseeinrichtungen funktionsbedingt einen relativ großen Bauraum ein, und geben dadurch die Abmaße sowie Kontur des Bügelbretts vor. So weist das bekannte Bügelbrettgehäuse ein großes Volumen zur Aufnahme der Gebläseeinrichtung auf, auf das die gekreuzten Beine eines Gestells an der Brettgehäuseunterseite gelagert werden, wenn die Station nicht in Benutzung ist. Beim zusammengefalteten Gesamtgerät liegen dann die Beine des Gestells auf dem Gehäuse auf. Bei den bekannten Bügelstationen wird das Gebläse mit geringem Abstand parallel unterhalb der Bügelbrettoberfläche angebracht, um ein möglichst geringes Verstauvolumen des Gesamtgerätes zu gewährleisten. Eine solche Anordnung des Gebläses hat zur Folge, dass zum Bügelbrett auf diesem flächenmäßig kleinen Bereich eine hohe Druckspitze vorhanden ist, welche in den angrenzenden Bereichen des Bügelbrettes mit zunehmender Entfernung sehr stark abnimmt. So ist an der Brettspitze der Gebläseeffekt kaum noch vorhanden, was dort dann neben dem Fehlen der unterstützenden Funktion für das Bügeln auch noch zu unerwünschter Kondensatansammlung bzw. feuchter Bügelbrettoberfläche führt.

Aus dem Stand der Technik gemäß der DE 102 04 745 A1 ist eine Dampfbügelvorrichtung bekannt, welche die geschilderten Nachteile aufweist. Dabei weist die Dampfbügelvorrichtung ein Bügelbrett auf, das eine luft- oder dampfdurchlässige Brettfläche aufweist. Dabei ist die Blasvorrichtung in einem unterhalb des Bügelbrettteils angeordneten Gehäuse untergebracht. Aufgrund dieser Ausbildung kann zwar die Dampfbügelvorrichtung zusammengefaltet werden, hat jedoch den Nachteil, dass sie einen großen Verstauraum einnimmt.

Der Erfindung stellt sich somit das Problem eine Vorrichtung zum Bügeln, welche ein Bügelbrett, einen Dampferzeuger sowie eine Gebläsevorrichtung umfasst, derart weiter zu bilden, die einerseits die geschilderten Nachteile unterbindet, wobei die Vorrichtung dahingehend weiter gebildet werden soll, dass sie einen geringen Stauraum einnimmt.

Erfindungsgemäß wird dieses Problem durch eine Vorrichtung zum Bügeln mit den Merkmalen des unabhängigen Patentanspruchs 1 gelöst. Vorteilhafte Ausgestaltungen und Weiterbildungen der Erfindung ergeben sich aus den nachfolgenden abhängigen Ansprüchen.

Die mit der Erfindung erreichten Vorteile bestehen nun darin, dass durch das Lösungskonzept der Abstand der Gebläsevorrichtung zur Bügelbrettunterseite im Betriebszustand groß ist, um optimale Strömungsverhältnisse zu erreichen, wohingegen beim Abbau, hier Zusammenlegen der Vorrichtung, dieser dann auf ein Minimum reduziert wird, damit ein möglichst geringes Verstauvolumen entsteht. Die Blasvorrichtung wird in vorteilhafter Weise durch die Gestellbeine nach innen gegen die Bügelbrettunterseite geklappt. Beim Aufbau der Vorrichtung wird die Blasvorrichtung durch Feder- und/oder Schwerkraft automatisch wieder nach außen in eine leicht winklige Betriebsposition gedrückt. Dies ermöglicht zudem im Gegensatz zu den bisher bekannten Systemen eine relativ gleichmäßige Druckverteilung bis hin zur Bügelbrettspitze. Auch bei der Erzeugung eines Unterdrucks wird erreicht, dass der Unterdruck bis in die Brettspitze wirkt und die Auflage gegen die Bügelbrettfläche ansaugt und Dampf absaugt. Für empfindliche Textilien ist es zweckmäßig, die Gebläsevorrichtung als Blasvorrichtung zu betreiben, die einen Überdruck unterhalb der Bügelbrettfläche erzeugt und die Auflage etwas aufbläst und dadurch ein weiches Luftpolster zwischen Bügelbrettfläche und Auflage bereitstellt.

Gemäß der Erfindung wird vorgeschlagen, dass die Blasvorrichtung hierbei in der Ebene der Bügelbrettfläche integriert ist, und wobei diese durch Aufklappen des Gestells in die Betriebslage bzw. durch Einklappen des Gestells in die Verstauposition gebracht werden kann. In der Betriebslage ist die Gebläsevorrichtung aktivierbar und in der Verstauposition ist sie deaktiviert bzw. sie kann dann nicht vom Benutzer aktiviert werden. Dadurch, dass die Gebläsevorrichtung in der Ebene der Bügelbrettfläche liegt, wird sichergestellt, dass insbesondere das Klappgestell unter der Bügelbrettfläche quasi parallel an die Unterseite der Bügelbrettfläche gelegt werden kann, wobei dieses plan liegend an der Unterseite untergebracht wird. Soll die Gebläsevorrichtung in Betrieb genommen werden, bzw. wird die Bügelbrettfläche auf das Gestell aufgestellt, so schwenkt die Gebläsevorrichtung selbsttätig aus und steht somit für den Bügelvorgang bereit. Nach einer vorteilhaften Ausgestaltung der Erfindung umfasst die Gebläsevorrichtung wenigstens einen Ventilator, der in der Ebene der Bügelbrettfläche schwenkbar angeordnet ist. Dabei ist der Ventilator in einem Gehäuse angeordnet, welches mit einem Schwenklager innerhalb des Bügelbrettkörpers angeordnet ist. Hierbei ist es besonders vorteilhaft, dass der Ventilator in dem Gehäuse einen Axiallüfter umfasst, der insbesondere die Luft unterhalb des Bügelbretts hier ansaugt und sie dann in einem Strömungsraum innerhalb des Bügelbretts oder Bügelbrettgehäuses zur Bügelbrettfläche bis in die Bügelbrettspitze weiterleitet.

Nach einer vorteilhaften Ausgestaltung der Erfindung ist das Schwenklager im oberen hinteren Bereich des Gehäuses angeordnet. Dabei ist am Gehäuse im vorderen oberen Gehäusebereich ein Anschlag zur Begrenzung der Schwenkbarkeit des Gehäuses vorgesehen. Diese Ausbildung bewirkt, dass aufgrund der gegebenen Schwerkraft des Gehäuses mit innen liegendem Axiallüfter, dieses selbsttätig heraus schwenkt, wenn das Gestell unterhalb der Bügelbrettfläche aufgefaltet wird. Hierzu schwenkt das Gehäuse durch seine Schwerkraft in die Betriebslage des Ventilators. In Weiterbildung der Erfindung weist das Gehäuse etwa die Stärke des Bügelbretts auf.

In einer alternativen Ausführung ist das Schwenklager im unteren hinteren Bereich des Gehäuses angeordnet. Dadurch ergibt sich beim Aufschwenken ein etwas größerer Strömungsraum, wie bei der oben genannten Ausführung.

Dabei umfasst das Gehäuse eine Lüfterbaugruppe von wenigstens zwei Ventilatoren. Hierbei nimmt das Gehäuse in der Betriebslage des Ventilators vorzugsweise einen spitzen Winkel zur Bügelbrettfläche ein, bezogen auf die Querschnittsfläche der Luftströmung. Aufgrund dieser Ausbildung wird erreicht, dass die angesaugte Luft unter einem stumpfen Winkel auf die Unterseite des Bügelbretts strömt, wobei dadurch aufgrund der Schrägstellung und der dadurch erzeugten Strömungsraumform eine im Wesentlichen homogene Druck- oder Unterdruckverteilung unterhalb der Bügelbrettfläche bis hin zur Brettspitze bereitgestellt wird. Infolge eines leichten Staudrucks bzw. eines leichten Unterdrucks erzeugt dann die geförderte Luft einen leichten Überdruck / Unterdruck an der Textilfläche auf der Bügelbrettfläche. Dadurch wird dann die so genannte Spannkraft am textilen Bügelbrettüberzug erzeugt, die insbesondere beim Überfahren mit dem Bügeleisen von Vorteil ist. Eine optimale Druckverteilung wird durch den freien Strömungsraum innerhalb des Bügelbretts erreicht.

Nach einer besonders vorteilhaften Ausgestaltung der Erfindung ist die Bügelbrettfläche mit dem Gestell an einem Standgerät schwenkbar gelagert. Dabei ist die Bügelbrettfläche als Strömungskanal für die Blasvorrichtung ausgebildet. Nach einer vorteilhaften Ausgestaltung ist hierbei in dem Standgerät der Dampferzeuger untergebracht. Das Standgerät weist zum Verfahren ein Rollenpaar sowie ein Griffelement auf. Diese Ausbildung ermöglicht es nun, dass einerseits ein leichtes einfaches Zusammenfalten des Bügelbrettgestells vorgenommen werden kann, welches an den Dampferzeuger, der als Wagen ausgebildet ist, leicht angelegt werden kann, so dass eine verfahrbare Bügelvorrichtung bereitgestellt wird, die leicht und einfach zu handhaben ist, wobei deren Verstaumöglichkeit infolge der erfindungsgemäßen Ausgestaltung der Gebläsevorrichtung, in der Ebene der Bügelbrettfläche dadurch wesentlich verbessert wird.

Wie bereits oben erläutert, wirkt die Gebläsevorrichtung in zwei Strömungsrichtungen. Alternativ kann auch eine Blasvorrichtung, die nur einen Überdruck erzeugt oder eine Saugvorrichtung, die nur einen Unterdruck erzeugt, verwendet werden.

Ein Ausführungsbeispiel der Erfindung ist in den Zeichnungen rein schematisch dargestellt und wird nachfolgend näher beschrieben. Es zeigt
- Figur 1: eine Seitenansicht einer Vorrichtung zum Bügeln in der aufgefalteten Situation bzw. in der Betriebsstellung;
- Figur 2: eine Detailansicht der Gebläsevorrichtung in der Bügelbrettfläche in der aktivierten Stellung;
- Figur 3: eine weitere Detailansicht der Gebläsevorrichtung in der inaktivierten Stellung; und
- Figur 4: eine Seitenansicht der Vorrichtung im zusammengefalteten Zustand.

Die Figur 1 zeigt eine Vorrichtung 1 zum Bügeln umfassend ein Bügelbrett 2, einen Dampferzeuger 3, für ein nicht näher dargestelltes Bügeleisen, sowie eine Gebläsevorrichtung 4 zur Erzeugung eines Luftstromes 5, wie er beispielsweise in der Figur 1 mit dem angedeuteten Pfeil dargestellt ist. Der Luftstrom 5 strömt hierbei durch eine luft- und/oder dampfdurchlässige Bügelbrettfläche 6, wobei unterhalb der Bügelbrettfläche 6 ein klappbares Gestell 7 angeordnet ist. Im zusammengelegten Zustand liegt das Gestell 7 an der Unterseite des Bügelbrettes an, wie dies beispielsweise in der Figur 4 dargestellt ist. Die Gebläsevorrichtung 4 als solches, dargestellt in den Figuren 2 und 3, ist hierbei in der Ebene der Bügelbrettfläche 6 integriert, wobei durch Aufklappen, Figur 2, des Gestells 7 die Gebläsevorrichtung 4 in die Betriebslage verbracht und aktiviert wird. Durch Zusammenklappen des Gestells 7, wie dies in der Figur 3 dargestellt ist, wird die Blasvorrichtung 4 in die Verstaulage verbracht und wird hierbei deaktiviert.

Die Gebläsevorrichtung 4 umfasst hierbei wenigstens einen Ventilator 8, der in der Ebene der Bügelbrettfläche 6 schwenkbar angeordnet ist. Der Ventilator 8 ist in einem Gehäuse 9 angeordnet, welches mit einem Schwenklager 10 im Bügelbrettkörper angeordnet ist. Der Ventilator 8 umfasst hierbei in dem Gehäuse 9 einen Axiallüfter. Dabei ist das Schwenklager 10 im oberen hinteren Bereich des Gehäuses 9 angeordnet, wobei am Gehäuse 9 im vorderen oberen Gehäusebereich ein Anschlag 11 zur Begrenzung der Schwenkbarkeit des Gehäuses 9 vorgesehen ist, wie dies insbesondere aus der Figur 2 zu erkennen ist, wo das Schwenklager 10 und auch der Anschlag 11 deutlich zu erkennen sind. Es versteht sich von selbst, dass, wenn nun das Gestell 7 aufgeschwenkt ist und die Stellung einnimmt, wie sie in der Figur 1 dargestellt ist, dann das Gehäuse 9, in dem der Axiallüfter untergebracht ist, selbsttätig aufgrund der Schwerkraft in eine gewinkelte Lage, die sogenannte Betriebsposition, verschwenkt. Wie aus den Figuren 2 und 3 zu erkennen ist, weist das Gehäuse 9 etwa die Stärke des Bügelbretts 2 auf, wobei dies deutlicher in der Figur 3 zu erkennen ist, wo das Gehäuse 9 quasi in der Dicke des Bügelbretts 2 verschwindet, wenn es eingeschwenkt ist.

Dabei umfasst das Gehäuse 9 eine Lüfterbaugruppe von wenigstens zwei Ventilatoren 8.1 und 8.2, wie es in den beiden Darstellungen der Figuren 2 und 3 gezeigt wird. In der aktivierten Lage nimmt das Gehäuse 9 der Ventilatoren 8.1 und 8.2 bzw.- die flache Oberseite einen spitzen Winkel zur Bügelbrettfläche 6 ein, wie dies in der Figur 2 dargestellt ist. Es versteht sich nun von selbst, dass aufgrund dieser Schrägstellung nun die angesaugte Luft an der Unterseite des Bügelbrettes 2 gegen die obere Fläche des Bügelbretts 2 gedrückt wird, so dass sich in dieser spitzen Winkellage ein vergrößerter Strömungsraum innerhalb des Bügelbretts bzw. des Bügelbrettkörpers ergibt. Bei eingeschaltetem Ventilator 8 ergibt sich im Strömungsraum ein leichter Staudruck, so dass die Oberflächenbespannung sich hier leicht gewölbt ausbildet, weil der Strömungsdruck sich über die Länge des Bügelbretts 2 abbaut, so wie dies durch die Pfeildarstellung in der Figur 1 dargestellt wird. Somit ergibt sich auf der Oberfläche des Bügelbrettes 2 eine gewölbte Lage der textilen Auflage, die derart spannt, dass die gespannte Auflage ein erleichtertes Bügeln bereitstellt. Es versteht sich von selbst, dass die Bügelbrettfläche 6 perforiert, luftdurchlässig oder als Gitter ausgebildet ist, damit die Luft auf die Oberflächenbespannung wirken kann.

Nach einer besonders vorteilhaften Ausgestaltung der Erfindung, dargestellt in der Figur 4, ist die Bügelbrettfläche 6 mit dem Gestell 7 an einem Standgerät 12 schwenkbar gelagert, wobei in dem Standgerät 12 hier der Dampferzeuger integriert sein kann. Dabei ist die Bügelbrettfläche 6 als Strömungskanal, wie bereits beschrieben, für die Gebläsevorrichtung 4 ausgebildet. Wie aus der Figur 4 zu erkennen ist, umfasst hierbei das Standgerät 12 ein Rollenpaar 13, sowie im oberen Bereich ein Griffelement 14, so dass im zusammengefalteten Zustand der Bügelbrettfläche 6 an dem Standgerät 12 dieses leicht verfahren werden kann, und sich somit eine optimierte Verstaulage der Bügelbrettfläche 6 an dem Standgerät 12 ergibt.

## Patentansprüche

1. Vorrichtung (1) zum Bügeln umfassend ein Bügelbrett (2), einen Dampferzeuger (3) für ein Bügeleisen oder Bügelbrett (2) sowie eine Blasvorrichtung (4) zur Erzeugung eines Luftstromes (5), der durch eine luft- und/oder dampfdurchlässige Bügelbrettfläche (6) strömt, wobei unterhalb der Bügelbrettfläche (6) ein klappbares Gestell (7) angeordnet ist, welches im zusammengelegten Zustand an der Unterseite der Bügelbrettfläche (6) anliegt,
**dadurch gekennzeichnet,**
**dass** die Gebläsevorrichtung (4) in der Ebene der Bügelbrettfläche (6) bzw. innerhalb des Bügelbretts (2) integriert ist, und wobei diese durch Aufklappen des Gestells (7) in die Betriebsposition bzw. durch Einklappen des Gestells (7) in die Verstauposition gebracht werden kann.

2. Vorrichtung nach Anspruch 1,
**dadurch gekennzeichnet,**
**dass** die Gebläsevorrichtung (4) wenigstens einen Ventilator (8) umfasst, der in der Ebene der Bügelbrettfläche (6) schwenkbar angeordnet ist.

3. Vorrichtung nach Anspruch 2,
**dadurch gekennzeichnet,**
**dass** der Ventilator (8) in einem Gehäuse (9) angeordnet ist, welches mit einem Schwenklager (10) im Bügelbrettkörper angeordnet ist.

4. Vorrichtung nach Anspruch 3,
**dadurch gekennzeichnet,**
**dass** der Ventilator (8) in dem Gehäuse (9) einen Axial-Lüfter umfasst.

5. Vorrichtung nach Anspruch 4,
**dadurch gekennzeichnet,**
**dass** das Schwenklager (10) im oberen hinteren Bereich des Gehäuses (9) angeordnet ist.

6. Vorrichtung nach Anspruch 4,
**dadurch gekennzeichnet,**
**dass** das Schwenklager (10) im unteren hinteren Bereich des Gehäuses (9) angeordnet ist.

7. Vorrichtung nach Anspruch 4, 5 oder 6,
**dadurch gekennzeichnet,**
**dass** am Gehäuse (9) im vorderen oberen Gehäusebereich ein Anschlag (11) zur Begrenzung der Schwenkbarkeit des Gehäuses (9) vorgesehen ist.

8. Vorrichtung nach Anspruch 5 oder 6,
**dadurch gekennzeichnet,**
**dass** die Gebläsevorrichtung (4) mit ihrem Gehäuse (9) durch Schwerkraft selbsttätig in die Betriebslage des Ventilators (8) schwenkt.

9. Vorrichtung nach Anspruch 4 bis 8,
**dadurch gekennzeichnet,**
**dass** das Gehäuse (9) etwa die Stärke des Bügelbrettes (2) aufweist.

10. Vorrichtung nach Anspruch 1,
**dadurch gekennzeichnet,**
**dass** das Gehäuse (9) eine Lüfterbaugruppe von wenigstens zwei Ventilatoren (8.1, 8.2) umfasst.

11. Vorrichtung nach Anspruch 5 bis 10,
**dadurch gekennzeichnet,**
**dass** das Gehäuse (9) in der Betriebslage der Ventilatoren (8.1, 8.2) einen spitzen Winkel zur Bügelbrettfläche (6) einnimmt.

12. Vorrichtung nach Anspruch 1,
**dadurch gekennzeichnet,**
**dass** das Bügelbrett(2) oder der Bügelbrettkörper als Strömungskanal für die Gebläsevorrichtung (4) ausgebildet ist.

13. Vorrichtung nach Anspruch 1,
**dadurch gekennzeichnet,**
**dass** die Bügelbrettfläche (6) mit dem Gestell (7) an einem Standgerät (12) schwenkbar gelagert ist.

14. Vorrichtung nach Anspruch 13,
**dadurch gekennzeichnet,**
**dass** in dem Standgerät (12) der Dampferzeuger untergebracht ist.

15. Vorrichtung nach Anspruch 13 oder 14,
**dadurch gekennzeichnet,**
**dass** das Standgerät (12) zum Verfahren ein Rollenpaar (13) sowie ein Griffelement (14) umfasst.

## Claims

1. Device (1) for ironing, comprising an ironing board (2), a steam generator (3) for an iron or ironing board (2) and a blowing device (4) for generating an air flow (5) which flows through an air and/or steam-permeable ironing board surface (6), a foldable frame (7) being arranged underneath the ironing board surface (6) which rests on the underside of the ironing board surface (6) when folded up,
**characterised in that**
the fan device (4) is integrated into the plane of the ironing board surface (6) or inside the ironing board (2), it being possible for said device to be brought into the operating position by folding out the frame (7) and to be brought into the storage position by folding up the frame (7).

2. Device according to claim 1, **characterised in that** the fan device (4) comprises at least one ventilator (8) which is pivotably arranged in the plane of the ironing board surface (6).

3. Device according to claim 2, **characterised in that** the ventilator (8) is arranged in a housing (9) which is arranged in the ironing board body by means of a pivot bearing (10).

4. Device according to claim 3, **characterised in that** the ventilator (8) in the housing (9) comprises an axial fan.

5. Device according to claim 4, **characterised in that** the pivot bearing (10) is arranged in the upper rear region of the housing (9).

6. Device according to claim 4, **characterised in that** the pivot bearing (10) is arranged in the lower rear region of the housing (9).

7. Device according to claim 4, 5 or 6, **characterised in that** a stop (11) for limiting the pivoting capacity of the housing (9) is provided on the housing (9) in the front upper housing region.

8. Device according to either claim 5 or claim 6, **characterised in that** the fan device (4), together with the housing (9) thereof, automatically pivots into the operating position of the ventilator (8) by gravity.

9. Device according to claims 4 to 8, **characterised in that** the housing (9) is approximately the thickness of the ironing board (2).

10. Device according to claim 1, **characterised in that** the housing (9) comprises a fan assembly of at least two ventilators (8.1, 8.2).

11. Device according to claims 5 to 10, **characterised in that**, in the operating position of the ventilators (8.1, 8.2), the housing (9) encloses an acute angle to the ironing board surface (6).

12. Device according to claim 1, **characterised in that** the ironing board (2) or the ironing board body is formed as a flow channel for the fan device (4).

13. Device according to claim 1, **characterised in that** the ironing board surface (6) together with the frame (7) is pivotably mounted on a standalone unit (12).

14. Device according to claim 13, **characterised in that** the steam generator is accommodated in the standalone unit (12).

15. Device according to either claim 13 or claim 14, **characterised in that** the standalone unit (12) comprises a pair of rollers (13) and a handle element (14) for displacement.

## Revendications

1. Dispositif (1) de repassage, comprenant une planche à repasser (2), un générateur de vapeur (3) pour un fer à repasser ou une planche à repasser (2), ainsi qu'un dispositif de soufflage (4) pour la production d'un flux d'air (5) qui traverse une surface de planche à repasser (6) perméable à l'air et/ou à la vapeur, un châssis (7) rabattable étant disposé au-dessous de la surface de planche à repasser (6) et étant, quand il est replié, adjacent au côté inférieur de la surface de planche à repasser (6),
**caractérisé en ce que**
le dispositif de ventilation (4) est intégré dans le plan de la surface de planche à repasser (6) ou bien à l'intérieur de la planche à repasser (2) et peut, par l'ouverture du châssis (7), être amené dans la position de fonctionnement ou bien peut être amené, par fermeture du châssis (7), dans la position de remisage.

2. Dispositif selon la revendication 1,
**caractérisé en ce que**
le dispositif de ventilation (4) comprend au moins un ventilateur (8) qui est disposé de façon pivotante dans le plan de la surface de planche à repasser (6).

3. Dispositif selon la revendication 2,
**caractérisé en ce que**
le ventilateur (8) est disposé dans un carter (9) qui est disposé au moyen d'un palier pivotant (10) dans le corps de planche à repasser.

4. Dispositif selon la revendication 3,
**caractérisé en ce que**
le ventilateur (8) comprend un ventilateur axial dans le carter (9).

5. Dispositif selon la revendication 4,
**caractérisé en ce que**
le palier pivotant (10) est disposé dans la zone arrière supérieure du carter (9).

6. Dispositif selon la revendication 4,
**caractérisé en ce que**
le palier pivotant (10) est disposé dans la zone arrière inférieure du carter (9).

7. Dispositif selon la revendication 4, 5 ou 6,
**caractérisé en ce que**,
sur le carter (9), dans la zone de carter avant supérieure, il est prévu une butée (11) pour limiter le pouvoir pivotant du carter (9).

8. Dispositif selon la revendication 5 ou 6,
**caractérisé en ce que**
le dispositif de soufflage (4) avec son carter (9) pivote automatiquement par la force de la gravité dans la position de fonctionnement du ventilateur (8).

9. Dispositif selon les revendications 4 à 8,
**caractérisé en ce que**
le carter (9) présente à peu près l'épaisseur de la planche à repasser (2).

10. Dispositif selon la revendication 1,
**caractérisé en ce que**
le carter (9) comprend un assemblage de ventilation d'au moins deux ventilateurs (8.1, 8.2).

11. Dispositif selon les revendications 5 à 10,
**caractérisé en ce que**
le carter (9), dans la position de fonctionnement des ventilateurs (8.1, 8.2), forme un angle aigu par rapport à la surface de planche à repasser (6).

12. Dispositif selon la revendication 1,
**caractérisé en ce que**
la planche à repasser (2) ou le corps de planche à repasser est réalisé(e) sous forme de gaine d'écoulement pour le dispositif de ventilation (4).

13. Dispositif selon la revendication 1,
**caractérisé en ce que**
la surface de planche à repasser (6) est supportée en pivotement, avec le châssis (7), sur un unité autonome (12).

14. Dispositif selon la revendication 13,
**caractérisé en ce que**
le générateur de vapeur est logé dans l'unité autonome (12).

15. Dispositif selon la revendication 13 ou 14,
**caractérisé en ce que**
l'unité autonome (12) comporte, pour le déplacement, une paire de roulettes (13) ainsi qu'un élément de prise (14).
